# EUROPÄISCHE PATENTSCHRIFT

(11) **EP 3 078 046 B1**
(45) Veröffentlichungstag und Bekanntmachung des Hinweises auf die Patenterteilung: **12.09.2018**
(21) Anmeldenummer: 14806673.1
(22) Anmeldetag: 05.12.2014
(51) Int. Cl.: H01H 13/704

(54) **TASTATUR MIT MEHREREN STABILISIERTEN PLATTENFÖRMIGEN TASTEN**
KEYBOARD COMPRISING MULTIPLE STABILIZED TILE-SHAPED KEYS
CLAVIER POURVU DE PLUSIEURS TOUCHES STABILISÉES EN FORME DE PLAQUE

(30) Priorität: 05.12.2013 DE 102013018156
(43) Veröffentlichungstag der Anmeldung: 12.10.2016
(73) Patentinhaber: fm marketing gmbh, 5202 Neumarkt am Wallersee (AT)
(72) Erfinder: MAIER, Ferdinand, A-5202 Neumarkt am Wallersee (AT)
(74) Vertreter: von Bülow & Tamada
(86) Internationale Anmeldenummer: PCT/EP2014/076746
(87) Internationale Veröffentlichungsnummer: WO 2015/082693

(56) Entgegenhaltungen:
- EP-A1- 1 995 750
- EP-A1- 2 015 329
- EP-A2- 2 088 607
- EP-A2- 2 088 607
- US-A1- 2009 152 083
- US-A1- 2010 231 519

## Beschreibung

Die Erfindung betrifft eine Tastatur gemäß dem Oberbegriff des Patentanspruches 1.

Eine solche Tastatur ist aus der EP 1876620 A1 bekannt. Diese Tastatur hat ein Tastenfeld mit einer Vielzahl von plattenförmigen, starren Tasten, die in Ausnehmungen einer Abdeckplatte verschiebbar geführt sind. Jede dieser Tasten ist mit einem zugeordneten Schaltstößel einer flexiblen Schaltfolie verbunden, wobei die Schaltfolie für jede Taste eine elektrisch leitfähige Schicht aufweist, die jeweils einem Paar von Schaltkontakten auf einer Leiterbahnplatte zugeordnet ist. Die einzelnen Tasten sind an dem zugeordneten Schaltstößel angeklebt.

Beim Niederdrücken einer Taste drückt diese den zugeordneten Schaltstößel nieder, dessen elektrisch leitfähige Kontaktfläche dann das Kontaktpaar auf der Leiterbahnplatte berührt und damit einen elektrischen Kontakt schließt. Beim Loslassen der Taste federn der Schaltstößel und die Schaltfolie in ihre Ausgangsstellung zurück und öffnen dann den zugeordneten elektrischen Kontakt. Die Schaltstößel und die Schaltfolie sind aus gummielastischem Material und daher in allen Raumrichtungen flexibel, was zur Folge hat, dass die plattenförmigen weitestgehend starren Tasten auch Kipp- oder Taumelbewegungen durchführen, wenn sie nicht exakt zentrisch mit einer Kraft beaufschlagt werden. Auch können die Tasten in einer Ebene (X, Y) verschoben werden, die parallel zu deren Oberfläche liegt. Dabei können sie sich verkanten und in der Abdeckplatte klemmen. Auch ist nicht sichergestellt, dass der gewünschte elektrische Kontakt geschlossen wird, da ein "schiefes" Drücken der Taste dem Benutzer den Eindruck vermitteln kann, die Taste sei vollständig niedergedrückt, während tatsächlich der zugeordnete Schaltstößel nicht ausreichend niedergedrückt und verformt wird, um das zugeordnete Kontaktpaar auf der Leiterbahnplatte elektrisch zu verbinden.

Die US 4,520,248 A zeigt eine Tastatur mit mehreren, jeweils durch einen Spalt voneinander getrennten Tasten, die an einer elastischen Schaumschicht befestigt sind. Auf der den Tasten gegenüberliegenden Seite der Schaumschicht ist eine Schaltfolie mit elektrisch leitfähigen Bereichen angeordnet, die durch Abstandhalter gegenüber einer Leiterbahnplatte gehalten werden. Durch die Schaumschicht können die Tasten beim Niederdrücken auch Kipp- oder Taumelbewegungen ausführen, was die oben beschriebenen Nachteile hat.

Die DE 10 2004 021 542 A1 zeigt eine Tastatur mit gummielastischen Schaltstößeln, die jeweils durch eine starre Kappe abgedeckt sind, wobei die Kappen in einer Deckschicht verschiebbar geführt sind.

Die EP 2 015 329 A1 offenbart eine Tastatur mit mehreren plattenförmigen Tasten, die je über einen eigenen Schaltstößel auf einer gemeinsamen Platte getragenen sind, wobei elektrisch leitfähige Metalldome Schaltkontakten einer Leiterbahnplatte zugeordnet sind. Die EP 1 995 750 offenbart eine Tastatur mit mehreren plattenförmigen Tasten die je über einen eigenen auf einer gemeinsamen Platte getragenen Schaltstößel mit einer elastisch verformbaren Schaltfolie verbunden sind, wobei die Schaltfolie elektrisch leitfähige Metalldome aufweist, die Schaltkontakten einer Leiterbahnplatte zugeordnet sind, und wobei alle Tasten und alle diesen Tasten zugeordneten Schaltstößel mit einer biegeelastischen, jedoch eine vorbestimmte Zugfestigkeit aufweisenden bandartigen Folie verbunden sind. Aufgabe der Erfindung ist es, die Tastatur der eingangs genannten Art dahingehend zu verbessern, dass bei einfachem Aufbau eine sichere Tastenbetätigung möglich ist. Insbesondere sollen Kipp- oder Taumelbewegungen der Tasten zumindest so weit unterbunden werden, dass stets ein sicheres Schalten des entsprechenden Kontaktes beim Niederdrücken der Taste erreicht wird.

Diese Aufgabe wird durch die im Patentanspruch 1 angegebenen Merkmale gelöst. Vorteilhafte Ausgestaltungen und Weiterbildungen der Erfindung sind den Unteransprüchen zu entnehmen.

Die Grundidee der Erfindung besteht darin, die plattenförmigen, im wesentlichen starren Tasten unter Zwischenschaltung einer bandartigen Folie mit den Schaltstößeln zu verbinden. Die bandartige Folie ist dabei biegeelastisch, jedoch im wesentlichen zugfest. Durch diese bandartige Folie werden die Tasten und die gummielastischen Schaltstößeln so stabilisiert, dass auch ein außermittiges Drücken einer Taste kein nennenswertes Verkanten der Tasten zur Folge hat und damit eine einwandfreie Schaltfunktion gegeben ist. Auch ist ein Verschieben der Tasten parallel zu ihrer Ruhelageebene (X, Y) unterbunden, weil die bandartige Folie weitestgehend zugfest ist. Die Befestigung der Tasten an der bandartigen Folie erfolgt vorzugsweise durch Ankleben und insbesondere vorzugsweise durch doppelseitig mit einer Klebebeschichtung versehene Klebestreifen. In gleicher Weise erfolgt auch die Verbindung zwischen den Schaltstößeln und der bandartigen Folie.

Nach einer Weiterbildung der Erfindung ist die Fläche der genannten doppelseitig mit einer Klebebeschichtung versehenen Klebestreifen kleiner als die Fläche der zugeordneten Taste und auch kleiner als die mit den Klebestreifen in Kontakt kommende Fläche der Schaltstößel.

Vorzugsweise besteht die Folie aus PET (Polyethylenterephthalat) in einer Stärke von vorzugsweise 0,05 mm bis 0,15 mm. Da diese Folie biegeelastisch ist, ändert sich die Betätigungskraft der einzelnen Tasten, die durch diese Folien verbunden sind nicht und bleibt weiterhin durch die mechanischen Eigenschaften der gummielastischen Schaltstößel bestimmt. Jedoch ist ein Wackeln oder Verkanten der weitestgehend starren Tasten unterbunden.

Im Folgenden wird die Erfindung anhand eines Ausführungsbeispieles im Zusammenhang mit der Zeichnung ausführlicher erläutert. Es zeigt:
- Fig. 1: eine schematische Explosionsdarstellung einer Tastatur nach einem Ausführungsbeispiel der Erfindung;
- Fig. 2: eine Draufsicht auf die Tastatur der Figur 1;
- Fig. 3: einen Schnitt längs der Linie A-A der Figur 2; und
- Fig. 4: eine vergrößerte Ansicht eines Bereiches B der Fig. 3.

Die Tastatur der Fig. 1 hat ein Gehäuse 1, in dem eine Leiterbahnplatte 2 angeordnet ist, die unter anderem die für eine Tastatur üblichen elektrischen Schaltkontakte 3 aufweist. Über der Leiterbahnplatte 2 ist eine Abstandhalterfolie 4 angeordnet, die den Schaltkontakten 3 zugeordnete Öffnungen 5 aufweist, durch welche Metalldome 6 hindurchragen, die an einer Schaltfolie 7 befestigt sind. Die Metalldome 6 sind konvex gewölbt, an der Schaltfolie 7 angeklebt und durch die Abstandhalterfolie 4 im Ruhezustand der Tastatur so gehalten, dass die den jeweiligen Metalldomen 6 zugeordneten Schaltkontakte 3 nicht miteinander verbunden sind.

Die Schaltfolie 7 mit den an ihr befestigten Metalldomen ist über eine Klebefolie 8 mit einer Silikonplatte 9 verbunden, von der mehrere, den Metalldomen 6 zugeordnete Schaltstößel 9.1, 9.2 und 9.3 abstehen, die einstückig in der Silikonplatte 9 ausgebildet sind. Die Schaltstößel 9.1-9.3 haben, wie im Zusammenhang mit Fig.3 erläutert wird, Schaltzapfen, die durch Öffnungen der Klebefolie 8 hindurch ragen und die Schaltfolie 7 an den Stellen der Metalldome 6 berühren. Wird ein Schaltstößel vertikal in Richtung der Z-Achse niedergedrückt, so wird der zugeordnete Metalldom 6 verformt und berührt die zugeordneten Schaltkontakte 3, womit ein elektrischer Schalter geschlossen wird.

Die Schaltstößel 9.1-9.3 sind an ihrer von der Leiterbahnplatte 2 fortweisenden Oberseite mit einer bandartigen Folie 10 verbunden, was durch Klebestreifen 11.1 - 11.3 erfolgt, die beidseitig mit Klebstoff beschichtet sind. Alternativ kann die bandartige Folie 10 auch direkt auf die Schaltstößel 9.1-9.3 aufgeklebt werden. Wichtig ist, dass die bandartige Folie 10 alle Schaltstößel miteinander verbindet, biegeelastisch ist und zugfest. Mit anderen Worten kann die Folie 10 also in Z-Richtung durchgebogen werden, ist jedoch in der XY Ebene im wesentlichen nicht verform- oder dehnbar.

Die bandartige Folie 10 ist auf ihrer anderen Seite über Klebestreifen 12.1, 12.2 und 12.3 mit plattenförmigen Tasten 13.1, 13.2 und 13.3 verbunden, wobei diese Tasten vorzugsweise aus hartem Kunststoff sind und daher auch nur in sehr geringem Umfang biegbar. Die in Figur 1 dargestellten beiden äußeren Tasten 13.1 und 13.3 können einstückig in einen Gehäusedeckel 14 übergehen, der beispielsweise mit Zapfen 15, die in Bohrungen von Gehäuseseitenwänden 17 eingreifen, an dem Gehäuse 1 befestigt ist. Die Tasten 13.1 und 13.3 sind dabei in Verbindung mit den angrenzenden Teilen des Gehäusedeckels 14 und der Befestigung über die Zapfen 15 so weit elastisch, dass die Schaltstößel 9.1 und 9.3 so weit zusammengedrückt werden können, dass der gewünschte Schaltvorgang stattfindet.

Durch die bandartige Folie 10, die auch mit Teilen des Gehäusedeckels 14 verbunden sein kann, sind die Tasten 13 und die Schaltstößel 9 in der X/Y-Ebene fixiert und können aufgrund der Biegeelastizität der Folie 10 jedoch in Z-Richtung verschoben werden. Bei einem "schiefen", d.h. außermittigen Drücken einer der Tasten, z.B. der Taste 13.2, wird ein Verkanten durch die Folie 10 ebenfalls weitestgehend verhindert, so dass auch bei einem schiefen Drücken der Taste diese im wesentlichen doch nur in Z-Richtung bewegt wird.

Fig. 2 zeigt eine Draufsicht auf ein Ausführungsbeispiel einr Tastatur nach der Erfindung, wobei hier nur drei Tasten 13.1, 13.2 und 13.3 vorgesehen sind, wobei die beiden Tasten 13.1 und 13.3 auch gleichzeitig noch Bestandteile eines Gehäusedeckels 14 sein können. Selbstverständlich kann das Prinzip der Erfindung auch bei anderen Tastenanordnungen angewandt werden, beispielsweise bei solchen Tastaturen, bei denen die Tasten in Form einer Matrix in Zeilen und Spalten angeordnet sind, wobei dann die bandartige Folie sich über die Fläche aller Tasten erstreckt.

Fig. 3 zeigt einen Schnitt längs der Linie A-A der Fig. 2. Man sieht hier die zwischen den Tasten 13.1, 13.2 und 13.3 und den Schaltstößeln 9.1, 9.2 und 9.3 angeordnete bandartige Folie 10, wobei in Fig. 3 die Klebestreifen 11 und 12 der Fig. 1 fortgelassen sind, da die bandartige Folie 10 auch direkt mit den Schaltstößeln 9 und den Tasten 13 verklebt werden kann.

Die SchaltStößel 9 haben an ihrer zur Leiterbahnplatte 2 weisenden Unterseite einen zylindrischen oder konischen vorspringenden Zapfen 16, der hier durch eine den Zapfen 16 umgebende Aussparung 17 gebildet ist. Dieser Zapfen 16 ragt in Richtung zu der Schaltfolie 7 und zu den konvex in Richtung zu den Zapfen 16 gewölbten Metalldomen 6. Die Metalldome 6 können sich bei mechanischer Belastung durch den Zapfen 16 so weit durchwölben, dass sie die zugeordneten Schaltkontakte 3 auf der Leiterbahnplatte 2 kontaktieren und dabei auch einen haptisch wahrnehmbaren Effekt auslöst, der üblicherweise als "Klick"-Effekt bezeichnet wird. Im Ausführungsbeispiel der Fig. 3 sind alle Schaltstößel 9.1, 9.2 und 9.3 miteinander verbunden und zwar über Stege 18, die teilweise auf der Klebefolie 8 abgestützt sind.

Fig. 4 zeigt eine vergrößerte Detailansicht des Details B der Fig. 3 und insbesondere den Übergangsbereich zwischen den Tasten 13.1 und 13.2, der von der bandartigen Folie 10 überbrückt wird, wobei diese Folie 10 durch Klebestreifen 11 und 12 mit den Schaltstößeln 9 bzw. den Tasten 13 verbunden ist, wobei die Klebestreifen 12 und 13 eine kleinere Oberfläche haben als die Schaltstößel 9 und die Tasten 13.

Abschließend sei noch darauf hingewiesen, dass der Begriff "Taste" nicht notwendigerweise ein isoliertes Bauteil bezeichnet. So kann beispielsweise ein mit elastisch verformbaren Schaltstößeln verbundener geschlossener Ring vier oder mehr Tasten bilden. Auch wäre denkbar, ein oder mehrere Segmente eines solchen Ringes gegenüber dem Rest des Ringes abzutrennen und als Taste zu definieren.

## Patentansprüche

1. Tastatur mit mehreren plattenförmigen Tasten (13.1, 13.2, 13.2), die je über einen eigenen auf einer gemeinsamen Silikonplatte (9) getragenen Schaltstößel (9.1, 9.2, 9.3) mit einer elastisch verformbaren Schaltfolie (7) verbunden sind, wobei die Silikonplatte (9) über eine Klebefolie (8) mit der Schaltfolie (7) verbunden ist, wobei die Schaltstößel (9.1, 9.2, 9.3) einstückig mit der Silikonplatte (9) ausgebildet sind, wobei an der Schaltfolie (7) elektrisch leitfähige Metalldome (6) befestigt sind, die Schaltkontakten (3) einer Leiterbahnplatte (2) zugeordnet sind, wobei die Schaltstößel (9.1, 9.2, 9.3) Schaltzapfen (16) haben, die durch Öffnungen der Klebefolie (8) hindurch ragen und die Schaltfolie (7) an den Stellen der Metalldome (6) berühren und wobei alle Tasten (13.1, 13.2, 13.3) und alle diesen Tasten (13.1, 13.2, 13.3) zugeordneten Schaltstößel (9.1, 9.2, 9.3) mit einer biegeelastischen, jedoch eine vorbestimmte Zugfestigkeit aufweisenden bandartigen Folie (10) verbunden sind.

2. Tastatur nach Anspruch 1, **dadurch gekennzeichnet, dass** die Folie (10) durch jeweils beidseitig mit Klebstoff beschichtete Klebestreifen (11, 12) mit den Tasten (13) und den Schaltstößeln (13) verbunden ist.

3. Tastatur nach Anspruch 2, **dadurch gekennzeichnet, dass** die Klebestreifen (11, 12) jeweils eine kleinere Fläche haben als die Fläche der zu befestigenden Taste (13) und als die Fläche des jeweils zu befestigenden Schaltstößels (9).

4. Tastatur nach einem der Ansprüche 1-3, **dadurch gekennzeichnet, dass** die Folie (10) aus Polyethylenterephthalat besteht.

5. Tastatur nach einem der Ansprüche 1-4, **dadurch gekennzeichnet, dass** die Folie (10) eine Dicke zwischen 0,05 mm und 0,15 mm hat.

## Claims

1. Keyboard with several plate-shaped keys (13.1, 13.2, 13.2), that are each connected via an own switching pin (9.1, 9.2, 9.3) carried on a common silicon plate (9) with an elastically deformable switching foil (7), wherein the silicon plate (9) is connected with the switching foil (7) via an adhesive foil (8), wherein the switching pins (9.1, 9.2, 9.3) are formed as one piece with the silicon plate (9), wherein electrically conductible metal domes (6) are mounted to the switching foil (7) that are allocated to switching contacts (3) of a printed circuit board (2), wherein the switching pins (9.1, 9.2, 9.3) have switching taps (16), that protrude through openings of the adhesive foil (8) and touch the switching foil (7) at the places of the metal domes (6) and wherein all keys (13.1, 13.2, 13.3) and all switching pins (9.1, 9.2, 9.3) allocated to these keys (13.1, 13.2, 13.3) are connected with a bending-elastical, however a predefined tensile strength owing bandlike foil (10).

2. Keyboard according to claim 1, **characterized in that** the foil (10) is connected with the keys (13) and the switching pins (13) via an adhesive strip (11, 12) that is coated on both sides with an adhesive.

3. Keyboard according to claim 2, **characterized in that** the adhesive strip (11, 12) have a smaller surface that the surface of the keys (13) to be mounted and the surface of the respective switching pin (9) to be mounted.

4. Keyboard according to one of the claims 1 to 3, **characterized in that** the foil (10) is composed of polyethylene terephthalate.

5. Keyboard according to one of the claims 1 to 4, **characterized in that** the foil (10) has a thickness between 0,05 mm and 0,15 mm.

## Revendications

1. Clavier pourvu de plusieurs touches (13.1, 13.2, 13.2) en forme de plaque, lesquelles sont chacune connectées à une membrane de commutation (7) élastiquement déformable par l'intermédiaire d'actionneurs (9.1, 9.2, 9.3) respectifs portés par une plaque de silicone (9) commune, dans lequel la plaque de silicone (9) est liée avec la membrane de commutation (7) par une membrane adhésive (8), dans lequel les actionneurs (9.1, 9.2, 9.3) sont montés par collage sur la plaque de silicone (9), dans lequel des dômes métalliques (6) conducteurs de l'électricité sont fixés sur la membrane de commutation (7) et sont associés avec les contacts de commutation (3) d'une plaque conductrice (2), dans lequel les actionneurs (9.1, 9.2, 9.3) ont des pointes de commutation (16) qui dépassent à travers des ouvertures de la membrane adhésive (8) et qui touchent la membrane de commutation (7) à l'endroit des dômes métalliques (6) et dans lequel toutes les touches (13.1, 13.2, 13.2) et tous les actionneurs (9.1, 9.2, 9.3) associés à ces touches (13.1, 13.2, 13.2) sont reliés avec une membrane (10) en forme de bande élastiquement flexible et présentant une résistance à la traction prédéterminée.

2. Clavier selon la revendication 1, **caractérisé en ce que** la membrane (10) est reliée aux touches (13) et aux actionneurs (13) au moyen de bandes adhésives (11, 12) qui sont respectivement enrobées d'un adhésif sur l'un et l'autre de leurs côtés.

3. Clavier selon la revendication 2, **caractérisé en ce que** les bandes adhésives (11, 12) ont respectivement une surface plus petite que la surface de la touche (13) à fixer et que la surface de l'actionneur (9) respectif à fixer.

4. Clavier selon l'une quelconque des revendications 1 à 3, **caractérisé en ce que** la membrane (10) est en polyéthylène téréphtalate.

5. Clavier selon l'une quelconque des revendications 1 à 4, **caractérisé en ce que** la membrane (10) a une épaisseur comprise entre 0.05 mm et 0.15 mm.
